# EUROPÄISCHE PATENTSCHRIFT

(11) **EP 0 775 668 B1**
(45) Veröffentlichungstag und Bekanntmachung des Hinweises auf die Patenterteilung: **28.07.1999**
(21) Anmeldenummer: 96116136.1
(22) Anmeldetag: 09.10.1996
(51) Int. Cl.: B67C 3/20

(54) **Füllmaschine und Füllelement für eine solche Maschine**
Filling machine and filling head for such a machine
Machine de remplissage et tête de remplissage pour une telle machine

(30) Priorität: 25.11.1995 DE 19543945
(43) Veröffentlichungstag der Anmeldung: 28.05.1997
(73) Patentinhaber: KHS Maschinen- und Anlagenbau Aktiengesellschaft, 44143 Dortmund (DE)
(72) Erfinder: Clüsserath, Ludwig, 55543 Bad Kreuznach (DE)

(56) Entgegenhaltungen:
- EP-A- 0 354 130
- WO-A-94/04286
- DE-U- 29 502 868
- US-A- 2 372 899
- US-A- 4 979 639

## Beschreibung

Die Erfindung bezieht sich auf eine Füllmaschine gemäß Oberbegriff Patentanspruch 1 sowie auf ein Füllelement zur Verwendung bei einer solchen Maschine gemäß Oberbegriff Patentanspruch 11.

Der Wettbewerb unter den Getränkeproduzenten hat dazu geführt, daß die Zahl der am Markt angebotenen Getränkearten in den letzten Jahren ständig zugenommen hat. So wird z.B. im Marktsegment der Softdrinks (z. B. Limonaden) und Fruchtsaftgetränke eine breite Palette von unterschiedlichsten Geschmacksrichtungen angeboten, die den gesamten Umfang der für die Getränkeherstellung geeigneten Fruchtarten, Aromaten usw. beinhalten. Hinzu kommen auch noch Varianten an kalorienreduzierten Produkten. Die Getränkehersteller sind daher gezwungen, ihre Abfüllanlagen in immer kürzeren Abständen auf unterschiedliche Produkte umzustellen. Dies führt bei den derzeit verwendeten Abfüllanlagen zu einer erheblichen Reduzierung der Ausbringleistung und damit zu steigenden Produktionskosten, da diese Anlagen für hohe Produktwechselzyklen wenig geeignet sind.

Die heute üblichen Abfüllanlagen für Softdrinks oder Fruchtsaftgetränke bestehen im allgemeinen aus der Füllmaschine und einer vorgeschalteten Getränkemischanlage (Mixer), in der aus den einzelnen Komponenten, nämlich aus dem flüssigen Basisprodukt (beispielsweise Wasser + CO2) und einem Zusatz, beispielsweise Sirup, Fruchtsirup oder ein anderes, die Geschmacksstoffe enthaltenden Konzentrat das Füllgut bzw. Fertiggetränk gemischt wird. Ein Produktwechsel hat zur Folge, daß sowohl die Füllmaschine, als auch der Mixer umgestellt werden müssen, d.h. beide Aggregate müssen entleert, zwischengespühlt und wieder mit neuem Produkt gefüllt werden.

Bekannt ist bereits ein Füllrohr zum Abfüllen von unterschiedlichen Flüssigkeiten in Flaschen oder dergleichen Behälter (DE-PS 968 900). Es ist hierbei vorgesehen, die verschiedenen Flüssigkeiten jeweils nacheinander in die betreffende Flasche einzuleiten, und zwar über mehrere, getrennt in einem Füllrohr vorgesehene Kanäle, die jeweils am Füllrohr räumlich gegeneinander versetzt Abgabeöffnungen bilden. Ebenso ist bekannt aus US 2 372 899 A eine Füllmaschine gemäß Oberbegriff Patentanspruch 1 sowie ein Füllelement gemäß Oberbegriff Anspruch 11.

Aufgabe der Erfindung ist es, eine Füllmaschine bzw. ein Füllelement für eine solche Maschine aufzuzeigen,welche bzw. welches bei einer optimalen Vermischung des Basisproduktes mit dem jeweiligen Zusatz eine genaue Dosierung dieses Zusatzes ermöglicht.

Zur Lösung dieser Aufgabe ist eine Füllmaschine entsprechend dem kennzeichnenden Teil des Patentanspruches 1 bzw. ein Füllelement für diese Maschine entsprechend dem kennzeichnenden Teil des Patentanspruches 10 ausgebildet.

Bei der Erfindung erfolgt eine Mengen- bzw. Volumenmessung des dem jeweiligen Behälter zufließenden Basisproduktes und des beizumischenden Zusatzes mit zwei unabhängigen Durchflußmessern, die beide mit einer Steuerelektronik zusammenwirken, die dann sowohl das jeweilige Flüssigkeitsventil, als auch eine Dosierventileinrichtung in der Zuleitung jedes Füllelementes für den Zusatz steuert. Diese Dosierventileinrichtung ist bevorzugt ein Ventil, welches zwischen zwei Zuständen umschaltbar ist, d.h. nur zwei Zustände einnehmen kann, nämlich einen geschlossenen Zustand oder einen geöffnetem Zustand.

Die Zugabe des Zusatzes erfolgt bei geöffnetem Flüssigkeitsventil vor dem Flüssigkeitsventil bzw. dem Ventilsitz oder durch ein in einem Rückgasrohr angeordnetes Rohrstück, so daß eine innige Vermischung während des Füllens erfolgt. Die Zugabe des Zusatzes kann dabei auch in mehreren zeitlich aufeinanderfolgenden Abschnitten erfolgen, beispielsweise derart, daß das die Dosierventileinrichtung bildende Ventil mehrfach kurzfristig geöffnet und wieder geschlossen wird, wobei die Anzahl der Öffnungen dieses Ventils während einer Füllphase dem jeweils gewünschten Anteil an Zusatz oder Konzentrat entspricht.

Weiterbildungen der Erfindung sind Gegenstand der Unteransprüche.

Die Erfindung wird im Folgenden anhand der Figuren näher erläutert. Es zeigen:
- Fig. 1: in vereinfachter Schnittdarstellung ein füllrohrloses Füllelement einer Gegendruck-Füllmaschine rotierender Bauart zusammen mit dem Ringkessel der Füllmaschine sowie mit einer an das Füllelement angesetzten Flasche;
- Fig. 2: in sehr vereinfachter Teildarstellung eine weitere Ausführung eines Füllelementes der Erfindung.

In der Figur 1 ist 1 ein Ringkessel der an einem ansonsten nicht dargestellten, um eine vertikale Maschinenachse umlaufenden Rotor der Füllmaschine vorgesehen ist, welche zum Füllen von Flaschen 2 unter Gegendruck mit einem kohlensäurehaltigen Getränk dient, welches als Getränkekomponenten wenigstens ein flüssiges Basisgetränk bzw. Basisprodukt und wenigstens einen Zusatz enthält. Diese Getränkekomponenten sind beispielsweise bei Softdrinks Wasser + CO2 und ein die Aromastoffe enthaltendes Konzentrat (beispielsweise Sirup).

Am Umfang des Ringkessels 1 ist eine Vielzahl von Füllstellen gebildet, von denen jede ein Füllelement 3 und unter diesem einen in vertikaler Richtung auf- und abbewegbaren Flaschenträger 4 aufweist.

Der Ringkessel 1 bildet einen die vertikale Maschinenachse ringförmig umschließenden Innenraum 5, der bis zu einem vorgegebenen Niveau N mit dem kohlensäurehaltigen Basisprodukt (beispielsweise Wasser + CO2) gefüllt ist, so daß unterhalb des Niveaus N ein von dem Basisprodukt eingenommener Flüssigkeitsraum 5' und oberhalb des Niveaus N ein Gasraum 5'' für das unter einem Druck P1 stehende CO2-Gas gebildet ist.

Jedes Füllelement besitzt ein Gehäuse 6, in dem ein Flüssigkeitskanal 7 ausgebildet ist, der mit einem Ende an einem Durchlaß 8 mit dem Flüssigkeitsraum 5' in Verbindung steht und an der Unterseite des Füllelementes 3 bzw. des Gehäuses 6 eine die vertikale Füllelementachse FA konzentrisch umschließende ringförmige Abgabeöffnung 9 bildet.

Im Flüssigkeitskanal 7 ist das Flüssigkeitsventil 10 vorgesehen, welches in der Figur 1 in seiner geschlossenen Stellung dargestellt ist. Dieses Flüssigkeitsventil besteht aus dem Ventilkörper 11, der zum Öffnen und Schließen um einen vorgegebenen Bewegungshub in Richtung der Achse FA bewegbar ist, und zwar durch eine pneumatische Betätigungseinrichtung 12, und der im geschlossenen Zustand des Flüssigkeitsventils 10 gegen einen im Flüssigkeitskanal 7 gebildeten Ventilsitz anliegt. Mit 13 ist eine Zentriertulpe bezeichnet, die eine ringförmige Dichtung 14 aufweist, gegen die die in Dichtlage mit dem Füllelement befindliche Flasche 2 mit ihrer Mündung 2' angepreßt anliegt.

Jedes Füllelement 3 besitzt ein achsgleich mit der Achse FA angeordnetes Rückgasrohr 15, auf dem der Ventilkörper 11 vorgesehen ist und das sich durch den Flüssigkeitskanal 7 nach oben an die Betätigungseinrichtung 12 erstreckt. Mit seinem unteren Ende steht das Rückgasrohr 15 über die Unterseite des Gehäuses 6 vorsteht, reicht bei angepreßter Flasche 2 in den Mündungsbereich dieser Flasche hinein und steht mit dem oberen offenen Ende mit einem im Gehäuse 6 gebildeten Raum 16 in Verbindung.

Jedes Füllelement 3 besitzt bei der dargestellten Ausführungsform zwei individuell steuerare und pneumatisch betätigte Steuerventile 17 und 18, die einen Steuerblock bilden und verschiedene, teilweise im Gehäuse 6, teilweise aber im Ringkessel 1 ausgebildete Kanäle steuern. Im einzelnen sind die Steuerventile 17 und 18 an folgende Kanäle angeschlossen.

### Steuerventil 17:

Eingangsseitig an einen Verbindungskanal 19, der teilweise im Ringkessel 1 und teilweise im Gehäuse 6 ausgebildet ist und mit dem Gasraum 5'' in Verbindung steht und
ausgangsseitig mit einem Kanal 20, der in den Raum 16 mündet.

### Steuerventil 18:

Eingangsseitig mit einem in den Kanal 20 mündenden Kanal 21 und
ausgangsseitig mit einem Verbindungskanal 22, der teilweise im Gehäuse 6 und teilweise im Ringkessel 1 ausgebildet ist und in einen Rückgaskanal 23 mündet, der ein für sämtliche Füllelemente 3 gemeinsamer, die vertikale Maschinenachse ringförmig umschließender Ringkanal ist.

Parallel zu dem Kanal 21 liegt ein Kanal 24 mit Rückschlagventl und Drossel. Das Rückschlagventil ist so ausgeführt, daß es für eine Strömung aus dem Kanal 20 in den Kanal 22 öffnet, für eine Strömung in umgekehrter Richtung sperrt.

Mit den individuell steuerbaren Steuerventilen 17 und 18 ist das übliche Füllen der in Dichtlage mit dem Füllelement 3 befindlichen Flasche möglich, und zwar
mit Vorspannen bei geöffnetem Steuerventil 17 und geschlossenem Steuerventil 18 sowie geschlossenem Flüssigkeitsventil 10,
mit langsamem Anfüllen bei geöffnetem Flüssigkeitventil 10 und geschlossenen Steuerventilen 17 und 18 während der Füllphase,
mit Schnellfüllen bei geöffnetem Flüssigkeitsventil 10 und geöffnetem Steuerventil 18 während der Füllphase,
mit langsamem Füllen am Ende der Füllphase bei geöffnetem Flüssigkeitsventil 10 und geschlossenen Steuerventilen 17 und 18,
mit Beendigung des Füllvorganges durch Schließen des Flüssigkeitsventiles 10 und
mit Entspannen der gefüllten Flasche 2 durch Öffnen des Steuerventiles 18.

Die Ansteuerung der Betätigungseinrichtung 12 erfolgt durch eine elektronische Steuereinrichtung 27, die bevorzugt eine rechnergestützte Steuereinrichtung ist über ein elektrisch steuerbares Pneumatik-Ventil 28, welches individuell für jede Betätigungseinrichtung 12 vorgesehen ist.

In gleicher Weise erfolgt die Steuerung der Steuerventile 17 und 18 ebenfalls über ein von der Steuereinrichtung 27 angesteuertes und in der Figur nicht dargestelltes pneumatisches Steuerventil.

Insbesondere das Schließen des Flüssigkeitsventils 10 wird über die Steuereinrichtung 27 durch ein Signal eines Durchflußmessers 29 veranlaßt, der vorzugsweise ein magnetisch-induktiver Durchflußmesser (MID) ist, und zwar dann, wenn eine vorgegebene Menge an Basisprodukt in die in Dichtlage mit dem Füllelement 3 befindliche Flasche 2 gelangt ist.

Mit 30 ist ein am Rotor bzw. Ringkessel der Füllmaschine für sämtliche Füllelemente 3 gemeinsamer Kanal bezeichnet, der den dem Basisprodukt beizumischenden Zusatz (Konzentrat) mit einem Druck P2 führt. An den Ringkanal 30 ist für jedes Füllelement 3 ein gesonderter Kanal 31 angeschlossen, der in den Flüssigkeitskanal 7 dieses Füllelementes 3 mündet, und zwar bezogen auf die Strömungsrichtung des Basisproduktes bei geöffnetem Flüssigkeitsventil 10 unmittelbar vor diesem Flüssigkeitsventil bzw. dem Ventilsitz, wie dies für die Öffnung 32 angedeutet ist. In der Leitung 31 befinden sich ein pneumatisch steuerbares Steuerventil 33, welches über ein Pneumaikventil 34 ebenfalls von der Steuereinrichtung 27 angesteuert wird und im Ruhezustand geschlossen ist, sowie ein Durchflußmesser 35, der sein Meßsignal an die Steuereinrichtung 27 liefert und ebenfalls vorzugsweise ein MID ist. Der Druck P2 ist vorzugsweise größer als der Spanngasdruck P1 im Gasraum 5''.

Das Zumischen des Zusatzes, d.h. das Öffnen des Steuerventils 33 erfolgt beispielsweise am Beginn der Füllphase, d.h. nach dem Öffnen des Flüssigkeitventils 10 beispielsweise in der langsamen Anfüllphase, wobei das Steuerventil 33 solange geöffnet bleibt, bis von dem Durchflußmesser 35 eine vorgegebene Menge an Zusatz gemessen wurde. Sobald dies der Fall ist, wird veranlaßt durch das Meßsignal des Durchflußmessers 35 das Steuerventil 33 geschlossen. Da das Zumischen des Zusatzes bei geöffnetem Flüssigkeitsventil 10 erfolgt, wird verhindert, daß Zusatz über den Flüssigkeitskanal 7 in den Innenraum 5 gelangen kann. Gleichzeitig wird aber auch erreicht, daß beim Durchströmen des relativ engen, zwischen dem geöffneten Ventilkörper 11, dem über diesen Ventilkörper nach unten vorstehenden Ende des Rückgasrohres 15 und der den Flüssigkeitskanal 7 begrenzenden Wandung gebildeten Ringkanal sowie durch dort vorhandene Flüssigkeitsleit- oder Drallelemente, die bei geöffnetem Flüssigkeitsventil 10 ein Fließen des Füllgutes entlang der Innenfläche der Wandung der Flasche 2 bewirken, eine innige Vermischung des Zusatzes und des Basisproduktes erfolgt, wobei in der Schnellfüllphase dann eine weitere Vermischung innerhalb der Flasche 2 sichergestellt ist.

Wie in der Figur 1 dargestellt ist, befindet sich die Öffnung 32 in unmittelbarer Nähe des Ventilsitzes des Flüssigkeitsventiles 10, d.h. die Öffnung 32 besitzt von diesem Ventilsitz in Richtung der Achse FA einen Abstand, der wesentlich kleiner ist als der Abstand, den die Öffnung 32 in Richtung der Achse FA von dem Durchlaß 8 besitzt. Dies trägt wesentlich dazu bei, daß kein Zusatz über den Durchlaß 8 in den Flüssigkeitsraum 5' gelangt.

Die Füllmaschine bietet den Vorteil, daß bei der Herstellung und beim Abfüllen von Softdrinks, der Füllmaschine vorgeschaltete Mischeinrichtungen entfallen können und das Mischen des Endproduktes direkt in der Füllmaschine erfolgt.

Die beschriebene Füllmaschine ermöglicht eine einfache Reinigung des Ringkessels 1 und der in den Füllelementen 3 ausgebildeten Kanäle in der üblichen Form (CIP-Reinigung), aber auch eine einfache Reinigung des Ringkanales 30 und der Leitungen 31 für das Konzentrat.

Das Mischungsverhältnis zwischen dem Zusatz und dem Basisprodukt ist in der Steuereinrichtung 27 bzw. in einem dortigen Datenspeicher durch entsprechende Eingabe vorgegeben und kann, wenn dies gewünscht ist, geändert werden. Für unterschiedliche Fertiggetränke sind vorzugsweise unterschiedliche Mischverhältnisse in der Steuereinrichtung 27 vorgegeben, so daß bei einem Produktwechsel nur jeweils das neue Produkt oder eine entsprechende Kennung an der Eingabeeinrichtung der Steuereinrichtung 27 vom Bedienungspersonal eingegeben werden muß.

Fig. 2 zeigt eine Ausführungsform, die sich von der Ausführung der Fig. 1 im wesentlichen dadurch unterscheidet, daß jede Leitunge 31 zum Beimischen des Zusatzes nicht jeweils an einer Öffnung 32 im Flüssigkeitskanal 7 mündet, sondern in eine im Rückgasrohr 15 konzentrisch vorgesehene und von einem Rohr 36 gebildete Konzentratzuführung. Das Rohr 36 steht über die Unterseite des Rückgasrohres 15 etwas vor und ist dort offen und besitzt einen so kleinen Querschnitt, daß bei geschlossenem Steuerventil 33 das Konzentrat in der Konzentratzuführung zurückgehalten wird. Das Beimischen des Zusatzes mit der vorgegebenen Menge erfolgt beispielsweise auch bei dieser Ausführungsform parallel zum Einlaufen des Basisproduktes in die jeweilige Flasche 2, d.h. bei geöffnetem Flüssigkeitsventil 10.

Da die für den Füllprozeß benötigten Mengen an Zusatz deutlich unter denjenigen Mengen liegen, die für das Basisprodukt erforderlich sind und dem entsprechend die Querschnitte sowohl für den Ringkanal 30 als auch für die Leitungen 31 und die Rohre 36 sehr klein gehalten werden können, ist auch ein problemloser und schneller Produktwechsel möglich. Hierfür wird mit Wasser als Trennmittel der alte Zusatz aus den Leitungen 31 und den Rohren 36 herausgedrückt. Der Abfüllvorgang kann dabei solange fortgesetzt werden, bis die entstehenden Vermischungszonen aus Zusatz und Wasser in den Leitungen 31 unmittelbar vor den Füllelementen 3 stehen. Anschließend erfolgt ein Durchspülen des Ringkanales 30 und der Leitungen 31 mit einem geeigneten Spülmedium, beispielsweise mit Heißwasser und zwar bei geöffneten Steuerventilen 33 und geschlossenen Flüssigkeitsventilen 10. Anschließend wird der Ringkanal 30 bei weiterhin geöffneten Steuerventilen 33 mit dem neuen Zusatz beaufschlagt, welcher dann das in den Leitungen 31 und den Rohren 36 verbliebene Wasser an den Füllelementen 3 bzw. an den Öffnungen der Rohre 36 ins Freie ausschiebt. Ist dieser Zustand eingetreten, werden die Steuerventile 33 geschlossen, so daß dann die Füllmaschine für das Füllen mit dem neuen Produkt bereit ist.

Durch die verhältnismäßig klein wählbaren Querschnitte der Zuführungen für den Zusatz ist ein Produktwechsel in einem kurzen, zeitlich vertretbaren Rahmen möglich. Das Basisprodukt verbleibt während des Konzentratwechsels unberührt unter Druck im Ringkessel 1.

Die Erfindung wurde voranstehend an Ausführungsbeispielen beschrieben. Es versteht sich, daß Änderungen sowie Abwandlungen möglich sind, im Rahmen der Erfindung wie in den Ansprüchen dargelegt. Auch kann beispielsweise ein Füllelement mit oder ohne Füllrohr eingesetzt werden.

### Bezugszeichenliste

- 1: Rotor
- 2: Flasche
- 2': Flaschenmündung
- 3: Füllelement
- 4: Flaschenträger
- 5: Innenraum
- 5': Raum für Basisprodukt
- 5'': Gasraum
- 6: Gehäuse
- 7: Flüssigkeitskanal
- 8: Durchlaß
- 9: Abgabeöffnung
- 10: Flüssigkeitsventil
- 11: Ventilkörper
- 12: Betätigungselement
- 13: Zentriertulpe
- 14: Dichtung
- 15: Rückgasrohr
- 16: Raum
- 17, 18: Steuerventil
- 19 - 22: Kanal
- 23: Rückgaskanal
- 24: Kanal
- 27: Steuereinrichtung
- 28: Pneumatikventil
- 29: Durchflußmesser
- 30: Kanal
- 31: Leitung
- 32: Öffnung
- 33: Steuerventil
- 34: Pneumatikventil
- 35: Durchflußmesser
- 36: Rohr

## Patentansprüche

1. Füllmaschine zum Füllen eines flüssigen Füllgutes in Flaschen (2) oder dergleichen Behälter, wobei das Füllgut aus wenigstens einem flüssigen Basisprodukt und aus wenigstens einem diesem Basisprodukt beim Abfüllen beigemischten flüssigen Zusatz besteht, mit Füllelementen (3, 3a), die jeweils einen ein Flüssigkeitsventil (10) aufweisenden und eine Abgabeöffnung (9) bildenden Flüssigkeitskanal (7) besitzen, über den dem jeweiligen, an das jeweilige Füllelement (3, 3a) angesetzten Behälter (2) in einer Füllphase bei geöffnetem Flüssigkeitsventil das Basisprodukt zufließt, sowie mit einer Zuführung (31, 36) mit einer vorgesehenen Dosierventileinrichtung (33), über die jedem Füllelement (3, 3a) der Zusatz gesteuert bzw. dosiert in einer Menge zugeführt wird, welche dem gewünschten Mischverhältnis zwischen Basisprodukt und Zusatz im jeweiligen Behälter (2) nach dem Füllen entspricht, **dadurch gekennzeichnet**, daß im Flüssigkeitskanal (7) jedes Füllelementes (3) ein erster Durchflußmesser (29) und in der Zuführung (31, 36) jedes Füllelementes (3) ein zweiter Durchflußmesser (35) vorgesehen sind, die mit einer Steuerelektronik (27) zusammenwirken, welche das Flüssigkeitsventil (10) sowie die Dosierventileinrichtung (33) in Abhängigkeit von Signalen beider Durchflußmesser(29, 35) derart steuert, daß das gewünschte Mischverhältnis erreicht wird, wobei der dem Basisprodukt beizumischende Zusatz in den Flüssigkeitskanal (7) des jeweiligen Füllelementes (3, 3a) vor dem Flüssigkeitsventil (10) bzw. dem Ventilzitz bei geöffnetem Flüssigkeitsventil oder durch ein in einem Rückgasrohr (15) angeordnetes Rohrstück (36) zugegeben wird.

2. Füllmaschine nach Anspruch 1, dadurch gekennzeichnet, daß die Dosierventileinrichtung (33) für jedes Füllelement (3, 3a) der Füllmaschine gesondert und individuell steuerbar vorgesehen ist.

3. Füllmaschine nach Anspruch 1 oder 2, dadurch gekennzeichnet, daß die Steuerelektronik (27) die Dosierventileinrichtung (33) derart steuert, daß die Zugabe des Zusatzes vor und/oder während der Füllphase bei geöffnetem Flüssigkeitsventil (10) erfolgt.

4. Füllmaschine nach Anspruch 3, dadurch gekennzeichnet, daß die Steuerelektronik (27) die Dosierventileinrichtung (33) für das Beimischen des Zusatzes zeitlich vor und/oder nach dem Öffnen des Flüssigkeitsventiles (10) öffnet.

5. Füllmaschine nach Anspruch 1, dadurch gekennzeichnet, daß die Zuführung (31) in den Flüssigkeitskanal (7) des jeweiligen Füllelementes (3, 3a) in einem Abstand von dem Flüssigkeitsventil bzw. von einem Ventilsitz dieses Flüssigkeitsventils mündet, der (Abstand) wesentlich kleiner ist als der Abstand zu einem Durchlaß (8), über den der Flüssigkeitskanal (7) mit einem Kessel (5) oder einer Zuführung für das Basisprodukt in Verbindung steht.

6. Füllmaschine nach einem der Ansprüche 1 bis 4, dadurch gekennzeichnet, daß die Zuführung ein zentrisch durch ein Rückgasrohr (15) des Füllelementes (3a) hindurchgeführtes Rohrstück (36) mit einem unteren, offenen Ende zur Abgabe des Zusatzes aufweist.

7. Füllmaschine nach einem der vorhergehenden Ansprüche, gekennzeichnet durch einen für sämtliche Füllelemente (3, 3a) gemeinsamen Kanal (30) für den Zusatz, an welchen (Kanal) die Zuführung (31, 36) jedes Füllelementes (3, 3a) angeschlossen ist.

8. Füllmaschine nach einem der vorhergehenden Ansprüche, dadurch gekennzeichnet, daß wenigstens einer der Durchflußmesser (29, 35) jedes Füllelementes (3, 3a) von einem MID gebildet ist.

9. Füllmaschine nach einem der vorhergehenden Ansprüche, dadurch gekennzeichnet, daß die Füllelemente (3, 3a) solche ohne Füllrohr sind.

10. Füllelement für Füllmaschinen zum Füllen eines flüssigen Füllgutes in Flaschen (2) oder dergleichen Behälter, wobei das Füllgut aus wenigstens einem flüssigen Basisprodukt und aus wenigstens einem diesem Basisprodukt beim Abfüllen beigemischten flüssigen Zusatz besteht, mit einem ein Flüssigkeitsventil (10) aufweisenden und eine Abgabeöffnung (9) bildenden Flüssigkeitskanal (7), über den dem jeweiligen, an das Füllelement (3, 3a) angesetzten Behälter (2) in einer Füllphase bei geöffnetem Flüssigkeitsventil (10) das Basisprodukt zufließt, sowie mit einer Zuführung (31, 32; 36) mit einer vorgesehenen Dosierventileinrichtung (33), über die gesteuert bzw. dosiert der Zusatz in einer Menge zugeführt wird, welche dem gewünschten Mischverhältnis zwischen Basisprodukt und Zusatz im jeweiligen Behälter (2) nach dem Füllen entspricht, **dadurch gekennzeichnet**, daß im Flüssigkeitskanal (7) des Füllelementes (3) ein erster Durchflußmesser (29) und in der Zuführung (31) für den Zusatz ein zweiter Durchflußmesser (35) vorgesehen sind, die mit einer Steuerelektronik (27) zusammenwirken, welche das Flüssigkeitsventil (10) sowie die Dosierventileinrichtung (33) in Abhängigkeit von Signalen beider Durchflußmesser(29, 35) derart steuert, daß das gewünschte Mischverhältnis erreicht ist, wobei der dem Basisprodukt beizumischene Zusatz in den Flüssigkeitskanal (7) des Füllelementes (3, 3a) vor dem Flüssigkeitsventil (10) bzw. dem Ventilsitz bei geöffnetem Flüssigkeitsventil oder durch ein in einem Rückgasrohr (15) angeordnetes Rohrstück (36) zugegeben wird.

11. Füllelement nach Anspruch 10, dadurch gekennzeichnet, daß die Steuerelektronik (27) die Dosierventileinrichtung (33) derart steuert, daß die Zugabe des Zusatzes während der Füllphase bei geöffnetem Flüssigkeitsventil (10) erfolgt.

12. Füllelement nach Anspruch 11, dadurch gekennzeichnet, die Steuerelektronik (27) die Dosierventileinrichtung (33) für das Beimischen des Zusatzes zeitlich nach dem Öffnen des Flüssigkeitsventiles (10) öffnet.

13. Füllelement nach Anspruch 10, dadurch gekennzeichnet, daß die Zuführung (31) in den Flüssigkeitskanal (7) in einem Abstand von dem Flüssigkeitsventil bzw. von einem Ventilsitz dieses Flüssigkeitsventils mündet, der (Abstand) wesentlich kleiner ist als der Abstand zu einem Durchlaß (8), über den der Flüssigkeitskanal (7) mit einem Kessel (5) oder einer Zuführung für das Basisprodukt in Verbindung steht.

14. Füllelement nach einem der Ansprüche 10 bis 12, dadurch gekennzeichnet, daß die Zuführung ein zentrisch durch ein Rückgasrohr (15) des Füllelementes (3a) hindurchgeführtes Rohrstück (36) mit einem unteren, offenen Ende zur Abgabe des Zusatzes aufweist.

15. Füllelement nach einem der Ansprüche 10 bis 14, dadurch gekennzeichnet, daß wenigstens einer der Durchflußmesser (29, 35) von einem MID gebildet ist.

16. Füllelement nach einem der Ansprüche 10 bis 15, dadurch gekennzeichnet, daß es ein solches ohne Füllrohr ist.

17. Füllelement nach einem der Ansprüche 10 bis 16, dadurch gekennzeichnet, daß es ein solches mit Füllrohr ist.

## Claims

1. Filling machine for the filling of a liquid filling stock into bottles (2) or the like, the filling stock consisting of at least one liquid base product and of at least one liquid additive added to the base product during filling; with filling elements (3, 3a) each having a liquid channel (7) provided with a liquid valve (10) and forming a discharge opening (9), via which (liquid channel) the base product flows to the container (2) applied to the respective filling element (3, 3a) during a filling phase when the liquid valve is open, as well as with a feeding device (31, 36) with a provided dosaging valve (33), via which the additive is supplied to each filling element (3, 3a) in a controlled and dosed quantity corresponding to the desired mixing ratio between base product and additive in the respective container (2) after the filling, characterised in that a first flowmeter (29) is provided in the liquid channel (7) of each filling element (3) and a second flowmeter (35) in the feeding device (31, 36) of each filling element (3) interacting with a control device (27) controlling the liquid valve (10) and the dosaging valve (33) in dependence of signals of both flowmeters (29, 35) in such a way that the desired mixing ratio is achieved, with the additive to be added to the base product being added to the liquid channel (7) of the respective filling element (3, 3a) in front of the liquid valve (10) or the valve seating with the liquid valve (10) being open or through a pipe member (36) arranged in a return gas pipe (15).

2. Filling machine according to claim 1, characterised in that the dosaging valve (33) for each filling element (3, 3a) of the filling machine can be controlled separately and individually.

3. Filling machine according to claim 1 or 2, characterised in that the control device (27) controls the dosaging valve (33) in such a way that the addition of the additive before and/or during the filling phase takes place with the liquid valve (10) being open.

4. Filling machine according to claim 3, characterised in that the control device (27) opens the dosaging valve (33) for adding the additive before and/or after the opening of the liquid valve (10).

5. Filling machine according to claim 1, characterised in that the feeding device (31) opens out to a liquid channel (7) of the respective filling element (3, 3a) at a distance from the liquid valve or a valve seating of this liquid valve, which (distance) is essentially smaller than the distance to an opening (8) via which the liquid channel (7) is connected with a tank (5) or a feeding device for the base product.

6. Filling machine according to one of the claims 1 to 4, characterised in that the feeding device is provided with a pipe member (36) centrically passed through the return gas pipe (15) of the filling element (3a) with an open bottom end for the discharge of the additive.

7. Filling machine according to one of the preceding claims, characterised by a channel (30) for the additive, common for all filling elements (3, 3a), to which (channel) the feeding device (31, 36) for each filling element (3, 3a) is connected.

8. Filling machine according to one of the preceding claims, characterised in that at least one of the flowmeters (29, 35) of each filling element (3, 3a) is formed by an inductive flowmeter.

9. Filling machine according to one of the preceding claims, characterised in that the filling means (3, 3a) are filling means without a filling pipe.

10. Filling element for filling machines for the filling of a liquid stock into bottles (2) or the like, the filling stock consisting of at least one liquid base product and of at least one liquid additive added to this base product during filling; with a liquid channel (7) provided with a liquid valve (10) and forming a discharge opening (9), via which (liquid channel) the base product flows to the container (2) applied to the respective filling element (3, 3a) during a filling phase when the liquid valve is open, as well as with a feeding device (31, 32, 36) with a provided dosaging valve (33) via which the additive is supplied in a quantity corresponding to the desired mixing ratio between base product and additive in the respective container (2) after filling, characterised in that a first flowmeter (29) is provided in the liquid channel (7) of the filling element (3) and a second flowmeter (35) in the feeding device (31) for the additive, which (flowmeter) interact with a control device (27) controlling the liquid valve (10) and the dosaging valve (33) in dependence of signals of both flowmeters (29,35) in such a way that the desired mixing ratio is achieved, with the additive to be added to the base product being added to the liquid channel (7) of the filling element (3, 3a) in front of the liquid valve (10) or the valve seating with the liquid valve (10) being open, or through a pipe member (36) arranged in a return gas pipe (15).

11. Filling element according to claim 10, characterised in that the control device (27) controls the dosaging valve (33) in such a way that the adding of the additive takes place during the filling phase with an open liquid valve (10).

12. Filling element according to claim 11, characterised in that the control device (27) opens the dosaging valve (33) for the adding of the addditive after the opening of the liquid valve (10).

13. Filling element according to claim 10, characterised in that the feeding device (31) opens out to a liquid channel (7) at a distance from the liquid valve or a valve seating of this liquid valve, which (distance) is essentially smaller than the distance to an opening (8) via which the liquid channel (7) is connnected with a tank (5) or a feeding device for the base product.

14. Filling element according to one of the claims 10 to 12, characterised in that the feeding device is provided with a pipe member (36) centrically passed through the return gas pipe (15) of the filling element (3a) with an open bottom end for the discharge of the additive.

15. Filling element according to one of the claims 10 to 14, characterised in that at least one of the flowmeters (29, 35) is formed by an inductive flowmeter.

16. Filling element according to one of the claims 10 to 15, characterised in that the filling element has no filling pipe.

17. Filling element according to one of the claims 10 to 16, characterised in that the filling element has a filling pipe.

## Revendications

1. Machine de remplissage destinée à introduire un produit de remplissage liquide dans des bouteilles (2) ou dans des récipients similaires, le produit de remplissage étant composé d'au moins un produit de base liquide et d'au moins un additif liquide mélangé à ce produit de base lors du remplissage, la machine comprenant des éléments de remplissage (3, 3a) qui possèdent chacun un canal pour liquide (7) présentant une soupape pour liquide (10) et formant une ouverture de déversement (9), par lequel s'écoule le produit de base vers le récipient (2) correspondant, appliqué au niveau de l'élément de remplissage (3, 3a) associé, lors d'une phase de remplissage, lorsque la soupape pour liquide est ouverte, et la machine comprenant une conduite (31, 36) sur laquelle est prévu un dispositif formant soupape de dosage (33), au moyen duquel l'additif est envoyé à chaque élément de remplissage (3, 3a), de façon commandée et/ou dosée, selon une quantité qui correspond à la proportion de mélange souhaitée entre le produit de base et l'additif, dans le récipient (2) concerné, après le remplissage, **caractérisée en ce que** sont prévus, dans le canal pour liquide (7) de chaque élément de remplissage (3), un premier mesureur de débit (29) et, dans la conduite (31, 36) de chaque élément de remplissage (3), un deuxième mesureur de débit (35), qui agissent en conjugaison avec une commande électronique (27), qui commande la soupape pour liquide (10) ainsi que le dispositif formant soupape de dosage (33) en fonction de signaux émis par les deux mesureurs de débit (29, 35), de façon à obtenir la proportion de mélange souhaitée, l'additif destiné à être mélangé au produit de base étant ajouté dans le canal pour liquide (7) de chaque élément de remplissage (3, 3a), en amont de la soupape pour liquide (10) et/ou du siège de soupape lorsque la soupape pour liquide est ouverte, ou au moyen d'un élément tubulaire (36) placé dans un tube de retour des gaz (15).

2. Machine de remplissage selon la revendication 1, caractérisée en ce qu'il est prévu que le dispositif formant soupape de dosage (33), pour chaque élément de remplissage (3, 3a) de la machine de remplissage, puisse être commandé de façon séparée et individuelle.

3. Machine de remplissage selon la revendication 1 ou 2, caractérisée en ce que la commande électronique (27) commande le dispositif formant soupape de dosage (33) de telle sorte que l'ajout de l'additif, avant et/ou après la phase de remplissage, intervienne lorsque la soupape pour liquide (10) est ouverte.

4. Machine de remplissage selon la revendication 3, caractérisée en ce que la commande électronique (27) ouvre le dispositif formant soupape de dosage (33), pour le mélange de l'additif, avant et/ou après l'ouverture de la soupape pour liquide (10).

5. Machine de remplissage selon la revendication 1, caractérisée en ce que la conduite (31) prévue dans le canal pour liquide (7) de chaque élément de remplissage (3, 3a), débouche à distance de la soupape pour liquide et/ou d'un siège de cette soupape pour liquide, cette distance étant nettement inférieure à la distance vis-à-vis d'un passage (8) par lequel le canal pour liquide (7) communique avec une cuve (5) ou une conduite d'amenée destinée au produit de base.

6. Machine de remplissage selon l'une des revendications 1 à 4, caractérisée en ce que la conduite présente un élement tubulaire (36) traversant, en son centre, un tube de retour des gaz (15) de l'élément de remplissage (3a), avec une extrémité inférieure ouverte pour déverser l'additif.

7. Machine de remplissage selon l'une des revendications précédentes, caractérisée par un canal (30), destiné à l'additif, qui est commun pour tous les éléments de remplissage (3, 3a), canal auquel est raccordée la conduite (31, 36) de chaque élément de remplissage (3, 3a).

8. Machine de remplissage selon l'une des revendications précédentes, caractérisée en ce qu'au moins un des mesureurs de débit (29, 35) de chaque élément de remplissage (3, 3a) est constitué par un MMI (mesureur de débit magnétique-inductif).

9. Machine de remplissage selon l'une des revendications précédentes, caractérisée en ce que les éléments de remplissage (3, 3a) sont dépourvus de tube de remplissage.

10. Elément de remplissage destiné à des machines de remplissage pour introduire un produit de remplissage liquide dans des bouteilles (2) ou dans des récipients similaires, le produit de remplissage étant composé d'au moins un produit de base liquide et d'au moins un additif liquide mélangé à ce produit de base lors du remplissage, comprenant un canal pour liquide (7) présentant une soupape pour liquide (10) et formant une ouverture de déversement (9), par lequel s'écoule le produit de base vers le récipient (2) correspondant, appliqué au niveau de l'élément de remplissage (3, 3a) associé, lors d'une phase de remplissage, lorsque la soupape pour liquide (10) est ouverte, et comprenant une conduite (31, 32 ; 36) sur laquelle est prévu un dispositif formant soupape de dosage (33), au moyen duquel l'additif est envoyé, de façon commandée et/ou dosée, selon une quantité qui correspond à la proportion de mélange souhaitée entre le produit de base et l'additif, dans le récipient (2) concerné, après le remplissage, **caractérisé en ce que** sont prévus, dans le canal pour liquide (7) de l'élément de remplissage (3), un premier mesureur de débit (29) et, dans la conduite (31) destinée à l'additif, un deuxième mesureur de débit (35), qui agissent en conjugaison avec une commande électronique (27), qui commande la soupape pour liquide (10) ainsi que le dispositif formant soupape de dosage (33) en fonction de signaux émis par les deux mesureurs de débit (29, 35), de façon à obtenir la proportion de mélange souhaitée, l'additif destiné à être mélangé au produit de base étant ajouté dans le canal pour liquide (7) de l'élément de remplissage (3, 3a), en amont de la soupape pour liquide (10) et/ou du siège de soupape lorsque la soupape pour liquide est ouverte, ou au moyen d'un élément tubulaire (36) placé dans un tube de retour des gaz (15).

11. Elément de remplissage selon la revendication 10, caractérisé en ce que la commande électronique (27) commande le dispositif formant soupape de dosage (33) de telle sorte que l'ajout de l'additif, pendant la phase de remplissage, intervienne lorsque la soupape pour liquide (10) est ouverte.

12. Elément de remplissage selon la revendication 11, caractérisé en ce que la commande électronique (27) ouvre le dispositif formant soupape de dosage (33), pour le mélange de l'additif, après l'ouverture de la soupape pour liquide (10).

13. Elément de remplissage selon la revendication 10, caractérisé en ce que la conduite (31), prévue dans le canal pour liquide (7), débouche à distance de la soupape pour liquide et/ou d'un siège de cette soupape pour liquide, cette distance étant nettement inférieure à la distance vis-à-vis d'un passage (8) par lequel le canal pour liquide (7) communique avec une cuve (5) ou une conduite d'amenée destinée au produit de base.

14. Elément de remplissage selon l'une des revendications 10 à 12, caractérisé en ce que la conduite présente un élement tubulaire (36) traversant, en son centre, un tube de retour des gaz (15) de l'élément de remplissage (3a), avec une extrémité inférieure ouverte pour déverser l'additif.

15. Elément de remplissage selon l'une des revendications 10 à 14, caractérisé en ce qu'au moins l'un des mesureurs de débit (29, 35) est un MMI (mesureur de débit magnétique-inductif).

16. Elément de remplissage selon l'une des revendications 10 à 15, caractérisé en ce qu'il est dépourvu de tube de remplissage.

17. Elément de remplissage selon l'une des revendications 10 à 16, caractérisé en ce qu'il est pourvu d'un tube de remplissage.
